# EUROPÄISCHE PATENTANMELDUNG

(11) **EP 0 070 586 A2**
(43) Veröffentlichungstag der Anmeldung: **26.01.1983**
(21) Anmeldenummer: 82200819.9
(22) Anmeldetag: 01.07.1982
(51) Int. Cl.: B65D 85/60, B65D 75/28

(54) **Verpackung für Tafeln, Würfel oder Riegel, insbesondere aus schokoladehaltigem Material**

(30) Priorität: 21.07.1981 DE 3128820
(71) Anmelder: UNILEVER N.V., 3013 AL Rotterdam (NL); UNILEVER PLC, London EC4P 4BQ (GB)
(72) Erfinder: Schreiber, Reinhold, D-8961 Buchenberg (DE)
(74) Vertreter: Hutzelmann, Gerhard

(57) **Zusammenfassung**

Verpackung für Tafeln, Würfel oder Riegel, insbesondere aus schakoladehaltigem Material, aus heisssiegelfähigem Verpackungsmaterial, wobei das Material überlappend die Tafel, die Würfel bzw. den Riegel eng umschliesst und bei der Überlappung heissgesiegelt ist.

## Beschreibung

Die Erfindung bezieht sich auf eine Verpackung für Tafeln, Würfel oder Riegel, insbesondere aus schokoladehaltigem Material, versehen mit einem Packungsunterteil und einem durch wenigstens eine Heisssiegelnaht damit verbundenen Packungsoberteil, welche Teile zusammen die Tafel, die Würfel bzw. den Riegel allseitig umschliessen.

Bei herkömmlichen Verpackungen dieser Art werden die beiden Packungsteileüberlappend und seitwärts vorstehend aufeinandergesiegelt, derart, dass unschöne flossenartige Siegelnähte gebildet werden.

Die Erfindung bezweckt, obige Einwände bei einer Verpackung der anfangs beschriebenen Art zu beheben. Zu diesem Zweck unterscheidet die erfindungsgemässe Verpackung sich von der anfangs beschriebenen, indem der Packungsoberteil wenigstens eine Lippe aufweist, die um die Tafel, die Würfel bzw. den Riegel zurückgefaltet und am Packungsunterteil heissgesiegelt ist. In diesem Zusammenhang ist unter Heisssiegeln jedes Verfahren zu verstehen, das mit Wärme und Druck arbeitet und bei dem ein Kunststoffmaterial in klebfähigen Zustand gebracht wird.

Damit das heisssiegelfähige Material auf einfache Weise beheizt werden kann, enthält bevorzugt wenigstens einer der Packungsteile nahe bei der Heisssiegelnaht einen durch Hochfrequenz-Induktion heizbaren Stoff. So kann z.B. das Verpackungsmaterial ein Aluminiumlaminat mit einer aussenliegenden Kunststoffschicht oder Heisssiegellackierung sein, während auch ein beliebiges Verpackungsmaterial mit einem Metallpulver enthaltenden Hitzeschmelzkleber in Fassondruck verwendbar ist.

Damit beim Heisssiegeln die zu verpackenden Waren möglichst wenig Hitzeschaden erleiden, weist bevorzugt der Packungsunterteil wenigstens im Bereich zwischen dem hochfrequenzinduktivheizbaren Stoff und der Tafel, den Würfeln bzw. dem Riegel einen Wämeleitfähigkeitswert λ, von höchstens 0,1 kcal/m.h.oC auf. In dieser Weise werden auch temperaturempfindliche Materialien, wie Schokolade, die in einer solchen Verpackung verpackt werden, geschont. Eine normalerweise ausreichende Schonung des Verpackungsinhalts wird erzielt, wenn der Packungsunterteil Karton oder Pappe eines Flächengewichts von wenigstens 200 g/qm enthält. Zudem wird bei Verwendung eines steifen Materials, wie Karton oder Pappe, der zusätzliche Vorteil eines Druckausgleichs bei der Heisssiegelung erzielt.

Der Packungsoberteil und -unterteil können, wenn es sich um das Verpacken von druck- und stossernpfindlichen Produkten handelt, vorteilhafterweise einstückig sein, d.h. dass beide Teile den gewünschten Höchstwärmeleitfähigkeitswert aufweisen und somit notwendigerweise eine bestimmte Steifheit besi-tzen werden. Wenn es jedoch, z.B. wegen Dampfdichtigkeit, Bedruckung oder sonstiger Erfordernisse, wünschenswert ist, Verpackungsmaterial, das einen ziemlich hohen Wärmeleitfähigkeitswert aufweist, zu verwenden, bietet die Erfindung eine Möglichkeit, eine Unter- oder Einlage eines ausreichend niedrigen Wärmeleitfähigkeitswertes einzusetzen.

In der Zeichnung sind erfindungsgemäss ausgeführte Verpackungen und eine schematische Herstellungsweise derselben veranschaulicht.

Es zeigen:
Fig. 1 schematisch einen Querschnitt durch eine Heisssiegelvorrichtung und eine herzustellende Verpackung;
Fig. 2 und 3 einen Längs- bzw. Querschnitt durch eine fertige Verpackung in einer Ausführungsform;
Fig. 4 und 5, 6 und 7 und 8 und 9 ebenfalls Längs- und Querschnitte durch fertige Verpackungen in drei abgeänderten Ausführungsformen.

In Fig. 1 ist eine Schokoladetafel 1 dargestellt, die auf einer Unterlage 2 aus Karton aufliegt und von einer Verbundfolie 3 umgeben ist. Diese Verbundfolie 3 besteht z.B. aus einer Aluminiumfolie, die auf der Innenseite mit einer heisssiegelfähigen Kunststoffbeschichtung versehen und auf der Aussenseite mit einem beliebigen Bild bedruckt ist.

Der durch die Verbundfolie 3 gebildete Packungsoberteil weist an den Unterrändern Lippen 4 auf, die um die Tafel 1 zurückgefaltet sind und gegen die Unterseite der durch die Kartonunterlage 2 gebildeten Packungsunterseite anliegen.

Die Lippen 4 werden auf der Kartonunterlage 2 heissgesiegelt, indem mit einem entsprechend bemessenen Induktor 5 ein elektromagnetisches Hochfrequenzwechselfeld erzeugt und dadurch eine Erwärmung des Aluminiums und somit der Kunststoffbeschichtung bewirkt wird. Während der Erwärmung wird die Verpackung zwischen dem Induktor 5 und zwei durch Druckfedern 7 im Maschinengestell 8 federnd abgestützten Klemnleisten 6 eingeklemmt. Die Kartonunterlage mit einem Flächengewicht von 200 g/qm mit einem Wärmeleitfähigkeitswert A von 0,1 kcal/m.h.°C verhindert, dass die erzeugte Wärme eine derartige Temperatursteigerung der Schokoladetaf-el zur Folge hat, dass diese schmilzt oder unter dem Klemmdruck verformt wird. Bei Verwendung einer dünneren Kartonunterlage mit einem Flächengewicht von 180 g/qm wird eine Verfärbung der Schokolade festgestellt.

In Fig. 2 ist ein Längsschnitt durch eine fertige Schokoladeverpackung nach der Erfindung in einer etwas geänderten Ausführungsform und in Fig. 3 ist ein Querschnitt längs der Linie III-III in Fig. 2 dargestellt.

Gleiche Bezugsziffern in den verschiedenen Figuren beziehen sich auf gleiche Teile. Die in diesen Figuren dargestellte Verpackung unterscheidet sich von derjenigen nach Fig. 1, indem nur die Lippen 4 des Packungsoberteils 3 auf der Innenseite in Fassondruck mit einer Hitzeschmelzkleberschicht 9 versehen sind. Alle vier Ränder des Packungsoberteils sind in diesem Falle mit Lippen 4 versehen und mittels dieser Lippen an der Unterseite der Kartonunterlage 2 festgeklebt.

Fig. 4 und 5 zeigen in ähnlichen Schnitten wie Fig. 2 und 3 eine andere Ausführungsform der erfindungsgemässen Verpackung. In diesen Figuren ist eine einstückige Verpackung dargestellt: der Packungsoberteil und -unterteil sind in einem Zuschnitt aus kunststoffbeschichtetem Karton vereint. Der rechteckige Boden 10 bildet die Unterlage für die Schokoladetafel 1 und ist an einem der Längsränder durch die Zwischenseitenwand 11 mit der Oberwand 12 verbunden.

Die Oberwand 12 ist an den drei übrigen Rändern mit Seitenwänden 13 versehen, welche je an ihrem Längsrand eine Lippe 14 tragen. Der Boden 10 ist auf der Unterseite entlang der drei freien Ränder in Fassondruck mit Streifen Aluminiumpulver enthaltenden Hitzeschmelzklebers bedruckt, damit in ähnlicher Weise wie anhand der Fig. 1 beschrieben, Heisssiegelung der Verpackung möglich ist. Diese in Fig. 4 und 5 dargestellte Verpackung ist für stoss- und druckempfindliche Schokoladeprodukte sehr geeignet.

Die in Fig. 6 und 7 dargestellte Ausführungsform ist der nach Fig. 4 und 5 insoweit ähnlich, dass ebenfalls ein einziger Zuschnitt von grundsätzlich derselben Gestalt verwendet wird, jedoch nicht aus Karton sondern aus einem flexiblen Verbundmaterial hergestellt. Das Verbundmaterial enthält wenigstens eine Aluminiumschicht und eine heisssiegelfähige Beschichtung auf der Innenseite. Der Verbundmaterialzuschnitt ist ähnlich wie derjenige nach Fig. 4 und 5 gebildet und umfasst eine Bodenwand 15, die an einem der Längsränder durch eine Zwischenseitenwand 16 mit einer Oberwand 17 verbunden ist. Diese Oberwand 17 ist an den drei übrigen Rändern mit je eine Lippe 18 tragenden Seitenwänden 19 versehen. Zwischen der Bodenwand 15 und den zu verpackenden Schokoladeriegeln 20 liegt eine Kartonunterlage 21, die sowohl zur Unterstützung dieser Riegel als auch zum Schutz der Schokolade gegen allzuhohe Temperaturen während des Heisssiegelns der Lippen 18 auf der Bodenwand 15 dient. In den Figuren 6 und 7 ist dargestellt, dass die Lippen 18 mittels eines örtlich aufgetragenen Hitzeschmelzklebers 22 befestigt sind. Die Kartonunterlage 21 kann, muss aber nicht mit der Bodenwand 15 verklebt sein.

Fig. 8 und 9 zeigen schokoladehaltige Würfel 23, die auf einer Kartonunterlage 24 mit hochgefalteten Längsseitenrändern 25 aufliegen. Dieses Ganze ist von einem aluminiumhaltigen Verbundmaterial allseitig umhüllt, und zwar von einer rechteckigen Oberwand 26, die mit vier Seitenwänden 27 mit Befestigungslippen 28 versehen ist, und von einer gesonderten Bodenwand 30. Die Bodenwand ist entlang dem Umriss mit heisssiegelfähigem Material 29 versehen, so dass mit dem anhand der Fig. 1 beschriebenen Verfahren die Bodenwand 30 mit der Unterseite der Lippen 28 verklebt werden kann.

## Patentansprüche

1. Verpackung für Tafeln, Würfel oder Riegel, insbesondere aus schokoladehaltigem Material, versehen mit einem Packungsunterteil und einem durch wenigstens eine Heisssiegelnaht damit verbundenen Packungsoberteil, welche Teile zusammen die Tafel, die Würfel bzw. den Riegel allseitig umschliessen, dadurch gekennzeichnet, dass der Packungsoberteil (3,12,17,26) wenigstens eine Lippe (4,14,18,28) aufweist, die um die Tafel (1), die Würfel (23) bzw. den Riegel (20) zurückgefaltet und am Packungsunterteil (2,10,15+21,24+30) heissgesiegelt ist.

2. Verpackung nach Anspruch 1, dadurch gekennzeichnet, dass wenigstens einer der Packungsteile (2,10,15+21,24+30 bzw. 3,12,17,26) nahe bei der Heisssiegelnaht einen hochfrequenzinduktivheizbaren Stoff enthält.

3. Verpackung nach Anspruch 1 oder 2, dadurch gekennzeichnet, dass der Packungsunterteil (2,10,21,24) wenigstens im Bereich zwischen dem hochfrequenzinduktivheizbaren Stoff und der Tafel (1), den Würfeln (2 3) bzw.dem Riegel (20) einen Wärme1eitfähigkeitswert \ von höchstens 0,1 kcal/m.h.°C aufweist.

4. Verpackung nach einem der Ansprüche 1, 2 oder 3, dadurch gekennzeichnet, dass der Packungsunterteil (2,10-,15+21,24+30) Karton oder Pappe eines Flächengewichts von wenigstens 200 g/qm enthält.

5. Verpackung nach einem der Ansprüche 1-4, dadurch gekennzeichnet, dass der Packungsoberteil und der Packungsunterteil (12 bzw. 10; 17 bzw. 15) wenigstens zum Teil einstückig sind.

6. Verpackung nach einem der Ansprüche 1-4, dadurch gekennzeichnet, dass der Packungsunterteil aus wenigstens zwei Schichten besteht, von denen die innere (21,24) einen niedrigeren Wärmeleitfähigkeitswert als die äussere (15,30) aufweist.

7. Verpackung nach Anspruch 6, dadurch gekennzeichnet, dass die beiden Schichten (24 bzw. 30) des Unterteils lose voneinander sind.

8. Verpackung nach Anspruch 6 oder 7, dadurch gekennzeichnet, dass die äussere Schicht (15,30) an den Lippen (18,28) des Oberteils (17,26) gesiegelt ist.

9. Verpackung nach einem der Ansprüche 6-8, dadurch gekennzeichnet, dass die äussere Schicht (30) auf der Aussenseite der Lippen (28) gesiegelt ist.

10. Verpackung nach einem der Ansprüche 6-9, dadurch gekennzeichnet, dass die innere Schicht (24) wenigstens zwei hochstehende Seitenrandbereiche (25) aufweist.

11. Verpackung nach einem der Ansprüche 6, 8, 9 oder 10, dadurch gekennzeichnet, dass die beiden Schichten (15 bzw. 21) des Unterteils wenigstens stellenweise miteinander verbunden sind.

12. Verpackung nach einem der Ansprüche 6-11, dadurch gekennzeichnet, dass die äussere Schicht (15) des Unterteils und der Oberteil (17) einstückig sind.
